# EUROPÄISCHE PATENTSCHRIFT

(11) **EP 1 202 840 B1**
(45) Veröffentlichungstag und Bekanntmachung des Hinweises auf die Patenterteilung: **19.03.2003**
(21) Anmeldenummer: 00938558.4
(22) Anmeldetag: 16.05.2000
(51) Int. Cl.: B25D 17/24

(54) **BOHR- ODER SCHLAGHAMMER**
DRILLING HAMMER OR IMPACT HAMMER
MARTEAU DE PERFORATION ET DE DEMOLITION

(30) Priorität: 20.07.1999 DE 19933972
(43) Veröffentlichungstag der Anmeldung: 08.05.2002
(73) Patentinhaber: ROBERT BOSCH GMBH, 70442 Stuttgart (DE)
(72) Erfinder: FRAUHAMMER, Karl, D-70771 Leinfelden-Echterdingen (DE); MUELLER, Frank, D-75392 Deckenpfronn (DE); MEIXNER, Gerhard, D-70794 Filderstadt (DE); SCHNERRING, Heinz, D-72135 Dettenhausen (DE)
(86) Internationale Anmeldenummer: DE0001549
(87) Internationale Veröffentlichungsnummer: WO01005558

(56) Entgegenhaltungen:
- WO-A-90/01400
- US-A- 3 788 404
- US-A- 5 573 075
- US-A- 5 678 641

## Beschreibung

### Stand der Technik

Die Erfindung geht aus von einem Bohr- oder Schlaghammer nach dem Oberbegriff des Anspruchs 1. Aus der EP-A-429 475 ist ein Bohr- oder Schlaghammer bekannt, der ein in einem Gehäuse axial verschiebbar gelagertes Führungsrohr hat. In dem Führungsrohr ist ein axial hin- und hergehender Kolben untergebracht, der über ein Luftpolster mit einem Schläger gekoppelt ist. Eine Rückstellfeder beaufschlagt das Führungsrohr mit einer Rückstellkraft in Richtung auf eine vordere Ausgangsstellung, in der das das Luftpolster über eine Öffnung im Führungsrohr belüftet ist, so daß das Schlagwerk des Bohr- oder Schlaghammers in den Leelauf geht und keine axialen Schläge mehr auf ein Werkzeug ausgeübt werden. Wird das Führungsrohr aus dieser Stellung heraus durch Anlegen des Bohr- oder Schlaghammers an eine Bearbeitungsstelle entgegen der.Vorspannkraft der Rückstellfeder nach axial hinten gedrückt, so wird die Belüftungsöffnung geschlossen und das Schlagwerk gelangt in die Schlagstellung. Im Schlagbetrieb erfährt das Führungsrohr über einen Döpper Rückschläge, die über die Rückstellfeder auf das Gehäuse übertragen werden. Der Bediener des Bohr- oder Schlaghammers empfindet diese Rückschläge als störend, so daß nach Möglichkeiten zu deren Vermeidung bzw. Reduzierung gesucht wird.

### Vorteile der Erfindung

Der erfindungsgemäße Bohr- oder Schlaghammer mit den Merkmalen des Anspruchs 1 hat den Vorteil, daß die vom Schlagwerk verursachten Schwingungen auf relativ einfache Art und Weise reduzierbar sind.

Durch die in den abhängigen Ansprüchen aufgeführten Maßnahmen sind vorteilhafte Weiterbildungen und Verbesserungen des erfindungsgemäßen Bohr-/oder Schlaghammers möglich.

### Zeichung

Drei Ausführungsbeispiele der Erfindung sind in der Zeichnung dargestellt und in der nachfolgenden Beschreibung näher erläutert. Es zeigen die Figuren 1 bis 3 jeweils einen Schnitt durch den vorderen Teil eines Bohrhammers, wobei in der oberen Bildhälfte jeweils ein Halbschnitt durch den Bohrhammer in einer Leerlaufstellung und in der unteren Bildhälfte jeweils ein Halbschnitt durch den Bohrhammer in einer Schlagstellung dargestellt ist.

### Beschreibung der Ausführungsbeispiele

In Figur 1 ist mit 10 ein Bohrhammer bezeichnet, der ein Gehäuse 11 aufweist, in dem ein Schlagwerk 12 untergebracht ist. Innerhalb des Gehäuses 11 ist ein Führungsrohr 13 in Lagerstellen 14,15 drehbar und begrenzt axial verschiebbar gelagert. Das Führungsrohr nimmt in bekannter Weise einen Kolben 16, einen Schläger 17 und einen Döpper 18 auf. Der Kolben 16 ist über ein Pleuel 19 hin- und hergehend antreibbar. An seinem dem Pleuel 19 abgewandten Ende bildet das Führungsrohr 13 einen Werkzeughalter 20 zur Aufnahme eines nicht näher dargestellten Werkzeugs.

Der Döpper 18 ist mit einem umlaufenden Bund 21 versehen über den er sich nach hinten, zum Kolben 16 zu, über einen Dämpfungsring 22 und einen Anschlagring 23 sowie einen Sprengring 24 am Führungsrohr 13 abstützen kann. Zwischen Kolben 16 und Schläger 17 ist ein Luftpolsterraum 25 gebildet, der über radiale Durchgangsbohrungen 26 im Führungsrohr 13 belüftbar ist. Eine Rückstellfeder 27, die sich gehäuseseitig an einem gehäusefesten Lagerring 28 und führungsrohrseitig an einer Scheibe 29 abstützt, beaufschlagt das Führungsrohr 13 mit einer nach vorne, zum Werkzeughalter 20 hin gerichteten Rückstellkraft.

In der oberen Bildhälfte von Figur 1 ist der Bohrhammer 10 in einer Leerlaufstellung gezeigt, in der das Führungsrohr 13 von der Rückstellfeder 27 in Richtung auf den Werkzeughalter 20 zu in eine vordere Ausgangsstellung gedrängt wird. Dabei wird die Kraft der Rückstellfeder 27 über die Scheibe 29, die einen führungsrohrseitigen ersten axialen Anschlag bildet, zunächst auf ein Dämpfungselement 30 und dann über eine Haltescheibe 31 und einen Sicherungsring 34 auf das Führungsrohr 13 übertragen. Die Haltescheibe 31 bildet dabei einen gehäuseseitigen zweiten axialen Anschlag. Nach vorn ist die axiale Verschiebung des Führungsrohres 13 durch eine Ringscheibe 32 begrenzt, die dem Sicherungsring 34 als gehäuseseitiger vorderer Anschlag dient. Die Ringscheibe 32 ist ihrerseits über einen O-Ring 33 am Lager 14 axial abgestützt.

In der Leerlaufstellung ist der Luftpolsterraum 25 über die Durchgangsbohrungen 26 belüftet, so daß sich kein wirksames Luftpolster zwischen Kolben 16 und Schläger 17 aufbauen kann und dadurch das Schlagwerk 12 nicht aktiviert ist.

In der unteren Bildhälfte von Figur 1 ist der Bohrhammer 10 in der Schlagstellung dargestellt, in der die Durchgangsbohrungen 26 vom Lager 15 radial überdeckt werden, so daß der Luftpolsterraum 25 abgedichtet ist. Hierdurch kommt es infolge der hin- und hergehenden Bewegung des Kolbens 16 zu einem Aufbau eines Luftpolsters im Luftpolsterraum 25, über das der Schläger 17 ebenfalls hin- und hergehend angetrieben wird, Der Schläger 17 beaufschlagt dann den Döpper 18 mit axialen Schlägen, die dieser auf das nicht näher gezeigte Werkzeug im Werkzeughalter 20 abgibt, wobei der Döpper 18 als Reaktionskräfte vom Werkzeug in Richtung auf das Schlagwerk 12 hin Rückschläge erfährt. Diese Rückschläge werden über den Dämpfungsring 22, den Anschlagring 23 und den Sprengring 24 auf das Führungsrohr 13 übertragen.

Das Führungsrohr 13 ist nach hinten über die Rückstellfeder 27 gegenüber dem Gehäuse 11 abgefedert. In der Schlagstellung ist die Rückstellfeder 27 allerdings so weit komprimiert, daß das von der Rückstellfeder 27 separate Dämpfungselement 30 gehäuseseitig direkt am Lagerring 28 abgestützt ist. Auf diese Weise werden die auf das Führungsrohr 13 übertragenen Rückschläge des Döppers 18 unter Umgehung der Rückstellfeder 27 vom Gehäuse 11 aufgenommen und vom Dämpfungselement 30 wirkungsvoll gedämpft.

Das Ausführungsbeispiel von Figur 2 unterscheidet sich von dem Ausführungsbeispiel nach Figur 1 lediglich dahingehend, daß anstelle eines Dämpfungselements 30 ein Tellerfederpaket 36 verwendet wird. Alle übrigen Teile sind, wie auch bei dem nachfolgenden dritten Ausführungsbeispiel nach Figur 3, durch gleiche Bezugszeichen gekennzeichnet. Aufgrund des Tellerfederpakets 36 läßt sich ein gegenüber dem Dämpfungselement 30 aus Figur 1 größerer Federweg des Führungsrohres 13 nach einem Rückschlag durch den Döpper 18 erzielen, wodurch eine gegenüber dem Dämpfungselement 30 unterschiedliche Dämpfung erzielbar ist.

Bei dem Ausführungsbeispiel nach Figur 3 wurde anstelle des Dämpfungsgelements 30 gemäß Figur 1 und dem Tellerfederpaket 36 nach Figur 2 als Feder- bzw. Dämpfungsglied zwischen dem Führungsrohr 13 und dem Gehäuse 11 eine Schraubenfeder 37 angeordnet ist. Mit Hilfe der Schraubenfeder 37 läßt sich eine andere Federcharakteristik als mit Tellerfedern erzielen. Auch in diesem Fall ist eine von der Rückstellfeder 27 unabhängige Rückchlagdämfung in der Schlagstellung gewährleistet.

Alternativ zu den gezeigten Ausführungsbeispielen ist es auch denkbar, ein Dämpfungselement 30 mit einem Tellerfederpaket 36 bzw. einer Schraubenfeder 37 oder anderen Dämpfungs- bzw. Federgliedern zu kombinieren, wobei dies sowohl unter Parallel- , als auch unter Hintereinanderschaltung erfolgen kann. Der Bohrhammer 10 kann auch als reiner Schlaghammer ohne Drehantrieb des Führungsrohrs 13 ausgebildet sein. Das gegenüber der Rückstellfeder 27 zusätzliche Dämfungs- bzw. Federglied 30, 36, 37 kann auch durch die Rückstellfeder selbst realisiert werden, sofern diese eine nichtlineare Feder- bzw. Dämpfungscharakteristik erhält. Wesentlich ist, daß das Feder- bzw. Dämpfungsglied in der Schlagstellung des Führungsrohres 13 zwischen dem Führungsrohr 13 und dem Gehäuse 11 eine von der Rückstellfeder 27 im Bereich der Leerlaufstellung des Führungsrohres abweichende Feder- bzw. Dämfungscharakteristik hat.

## Patentansprüche

1. Bohr- oder Schlaghammer mit einem Gehäuse (11), in dem ein Schlagwerk (12) untergebracht ist, das in einem axial verschiebbar gelagerten Führungsrohr (13) einen hin- und hergehenden Kolben (16) und einen mittels des Kolbens (16) über ein Luftpolster antreibbaren Schläger (17) aufweist, wobei das Schlagwerk (12) durch eine axiale Verschiebung des Führungsrohres (13) aus einer Leerlaufstellung in eine Schlagstellung bringbar ist, und wobei das Führungsrohr (13) von einer Rückstellfeder (27) in Richtung auf die Leerlaufstellung mit einer Rückstellkraft beaufschlagt ist, **dadurch gekennzeichnet, daß** zwischen Führungsrohr (13) und Gehäuse (11) wenigstens ein Dämpfungs- und/oder Federglied (30,36,37) vorgesehen ist, das in der Schlagstellung des Führungsrohres (13) zwischen dem Führungsrohr (13) und dem Gehäuse (11) eine von der Rückstellfeder (27) im Bereich der Leerlaufstellung abweichende Feder- bzw. Dämfungscharakteristik hat.

2. Bohr- oder Schlaghammer nach Anspruch 1, **dadurch gekennzeichnet, daß** das wenigstens eine Dämpfungs- bzw. Federglied (30,36,37) von einem von der Rückstellfeder (27) separat ausgebildeten Bauteil gebildet ist.

3. Bohr- oder Schlaghammer nach Anspruch 2, **dadurch gekennzeichnet, daß** das Dämpfungs- bzw. Federglied (30,36,37) in der Schlagstellung des Führungsrohres (13) an einen führungsrohrseitigen ersten axialen Anschlag (31) und einem gehäuseseitigen zweiten axialen Anschlag (29) anliegt.

4. Bohr- oder Schlaghammer nach Anspruch 3, **dadurch gekennzeichnet, daß** sich die Rückstellfeder (27) über das Dämpfungs- bzw. Federglied (30,36,37) an einem der beiden Anschläge (31,29) abstützt.

5. Bohr- oder Schlaghammer nach Anspruch 4, **dadurch gekennzeichnet, daß** der führungsrohrseitige erste Anschlag (31) durch eine Haltescheibe gebildet ist, die gegenüber dem Führungsrohr (13) mittels eines Sicherungsrings (34) gegen axiale Verschiebung nach vorn in Richtung auf einen Werkzeughalter (20) gesichert ist.

6. Bohr- oder Schlaghammer nach Anspruch 5, **dadurch gekennzeichnet, daß** auf der vom Werkzeughalter (20) abgewandten Seite des Dämpfungs- bzw. Federglied (30,36,37) als zweiter Anschlag (29) eine Anschlagscheibe vorgesehen ist, die gleichzeitig als führungsrohrseitiges Widerlager für die Rückstellfeder (27) dient.

7. Bohr- oder Schlaghammer nach Anspruch 6, **dadurch gekennzeichnet, daß** sich die Anschlagscheibe (29) in der Schlagstellung des Führungsrohres (13) nach hinten über einen gehäuseseitigen Lagerring (28) abstützt.

8. Bohr- oder Schlaghammer nach einem der Ansprüche 2 bis 7, **dadurch gekennzeichnet, daß** als Dämpfungs- bzw. Federglied ein Elastomerelement (30) vorgesehen ist.

9. Bohr- oder Schlaghammer nach einem der Ansprüche 2 bis 7, **dadurch gekennzeichnet, daß** als Dämpfungs- bzw. Federelement ein Tellerfederpaket (36) vorgesehen ist.

10. Bohr- oder Schlaghammer nach einem der Ansprüche 2 bis 7, **dadurch gekennzeichnet, daß** als Dämpfungs- bzw. Federelement eine Schraubenfeder (37) vorgesehen ist.

## Claims

1. Rotary or percussion hammer having a housing (11) in which a percussion mechanism (12) is accommodated, the percussion mechanism (12), in a guide tube (13) mounted in an axially displaceable manner, having a reciprocating piston (16) and a striker (17) which can be driven by means of the piston (16) via an air cushion, it being possible for the percussion mechanism (12) to be brought from an idling position into a percussion position by an axial displacement of the guide tube (13), and a restoring force being applied to the guide tube (13) by a restoring spring (27) in the direction of the idling position, **characterized in that** at least one damping and/or spring member (30, 36, 37) is provided between guide tube (13) and housing (11), this damping and/or spring member (30, 36, 37), in the percussion position of the guide tube (13), between the guide tube (13) and the housing (11), having a spring or damping characteristic deviating from the restoring spring (27) in the region of the idling position.

2. Rotary or percussion hammer according to Claim 1, **characterized in that** at least one damping or spring member (30, 36, 37) is formed by a component designed separately from the restoring spring (27).

3. Rotary or percussion hammer according to Claim 2, **characterized in that** the damping or spring member (30, 36, 37), in the percussion position of the guide tube (13), bears against a first axial stop (31) on the guide-tube side and against a second axial stop (29) on the housing side.

4. Rotary or percussion hammer according to Claim 3, **characterized in that** the restoring spring (27) is supported on one of the two stops (31, 29) via the damping or spring member (30, 36, 37).

5. Rotary or percussion hammer according to Claim 4, **characterized in that** the first stop (31) on the guide-tube side is formed by a retaining disc which is secured relative to the guide tube (13) by means of a snap ring (34) to prevent axial displacement forwards in the direction of a tool holder (20).

6. Rotary or percussion hammer according to Claim 5, **characterized in that** a stop disc is provided as second stop (29) on that side of the damping or spring member (30, 36, 37) which is remote from the tool holder (20), this stop disc at the same time serving as an abutment for the restoring spring (27) on the guide-tube side.

7. Rotary or percussion hammer according to Claim 6, **characterized in that** the stop disc (29), in the percussion position of the guide tube (13), is supported at the rear via a bearing ring (28) on the housing side.

8. Rotary or percussion hammer according to one of Claims 2 to 7, **characterized in that** the damping or spring member provided is an elastomeric element (30).

9. Rotary or percussion hammer according to one of Claims 2 to 7, **characterized in that** the damping or spring element provided is a disc-spring assembly (34).

10. Rotary or percussion hammer according to one of Claims 2 to 7, **characterized in that** the damping or spring element provided is a helical spring (37).

## Revendications

1. Marteau-piqueur ou perforateur comportant un boîtier (11) logeant un mécanisme de percussion (12), ayant un piston (16) effectuant un mouvement de va-et-vient dans un tube de guidage (13) monté coulissant axialement et un percuteur (17) entraîné par le piston (16) par l'intermédiaire d'un coussin d'air, dont le mécanisme de percussion (12) étant mis d'une position de marche à vide dans une position de percussion par le coulissement axial du tube de guidage (13), et dont le tube de guidage (13) est sollicité par un ressort de rappel (27) en direction de la position de marche à vide par une force de rappel,
**caractérisé par**
au moins un élément d'amortissement et/ou de ressort (30, 36, 37) entre le tube de guidage (13) et le boîtier (11),
cet élément ayant lorsque le tube de guidage (13) est en position de percussion, entre le tube de guidage (13) et le boîtier (11), une caractéristique de ressort ou d'amortissement, différente de celle du ressort de rappel (27) dans la zone de position de marche à vide.

2. Marteau-piqueur ou selon la revendication 1,
**caractérisé en ce qu'**
au moins un élément d'amortissement ou de ressort (30, 36, 37) est formé par une pièce distincte du ressort de rappel (27).

3. Marteau-piqueur ou perforateur selon la revendication 2,
**caractérisé en ce que**
l'élément d'amortissement et de ressort (30, 36, 37) s'appuie en position de percussion du tube de guidage (13) contre une première butée axiale (31) du côté du tube de guidage et contre une seconde butée axiale (29) du côté du boîtier.

4. Marteau-piqueur ou perforateur selon la revendication 3,
**caractérisé en ce que**
le ressort de rappel (27) s'appuie contre les deux butées (31, 29) par l'intermédiaire de l'élément d'amortissement ou de ressort (30, 36, 37).

5. Marteau-piqueur ou perforateur selon la revendication 4,
**caractérisé en ce que**
la première butée (31) du côté du tube de guidage est formée par un disque de fixation bloqué par rapport au tube de guidage (13) à l'aide d'une bague de fixation (34) contre le coulissement axial vers l'avant en direction d'un porte-outil (20).

6. Marteau-piqueur ou perforateur selon la revendication 5,
**caractérisé en ce que**
le côté de l'élément d'amortissement de ressort (30, 36, 37) à l'opposé de celui du porte-outil (20) comporte comme seconde butée (29) un disque de butée servant en même temps d'appui pour le ressort de rappel (27) du côté du tube de guidage.

7. Marteau-piqueur ou perforateur selon la revendication 6,
**caractérisé en ce que**
le disque de butée (29) s'appuie vers l'arrière contre un anneau de palier (28) du côté du boîtier lorsque le tube de guidage (13) est en position de percussion.

8. Marteau-piqueur ou perforateur selon l'une des revendications 2 à 7,
**caractérisé en ce que**
l'élément d'amortissement ou de ressort est un élément en élastomère (30).

9. Marteau-piqueur ou perforateur selon l'une des revendications 2 à 7,
**caractérisé en ce que**
l'élément d'amortissement ou de ressort est un paquet de ressort Belleville (36).

10. Marteau-piqueur ou perforateur selon l'une des revendications 2 à 7,
**caractérisé en ce que**
l'élément d'amortissement de ressort est un ressort hélicoïdal (37).
